# EUROPÄISCHE PATENTSCHRIFT

(11) **EP 1 367 238 B1**
(45) Veröffentlichungstag und Bekanntmachung des Hinweises auf die Patenterteilung: **11.01.2006**
(21) Anmeldenummer: 03405296.9
(22) Anmeldetag: 28.04.2003
(51) Int. Cl.: F02B 75/20, F02B 3/06

(54) **Hubkolbenbrennkraftmaschine**
Piston internal combustion engine
Moteur à combustion interne à pistons

(30) Priorität: 27.05.2002 EP 02405423
(43) Veröffentlichungstag der Anmeldung: 03.12.2003
(73) Patentinhaber: Wärtsilä Schweiz AG, 8401 Winterthur (CH)
(72) Erfinder: Gläser, Robert, 8442 Hettlingen (CH)
(74) Vertreter: Sulzer Management AG

(56) Entgegenhaltungen:
- EP-A- 0 713 000
- GB-A- 322 161
- US-A- 4 121 423

## Beschreibung

Die Erfindung bezieht sich auf eine Hubkolbenbrennkraftmaschine, mit vierzehn in Reihe angeordneten Zylindern insbesondere auf einen langsamlaufenden Zweitakt-Dieselmotor. Langsamlaufende Dieselmotoren sind in der Regel Grossdieselmotoren mit bis zu mehreren Tausend PS Leistung pro Zylinder. Diese Motoren werden z.B. in Schiffen und als sog. stationäre Motoren für den Antrieb von Generatoren für das Erzeugen von Strom verwendet. Die langsam laufenden Motoren weisen einen Drehzahlbereich von etwa 20 bis 250 U/min (R.P.M.) auf.

Bei Dieselmotoren der vorliegenden Art ist es von Bedeutung, dass die auftretenden Schwingungen, die durch vom Motor erzeugte Kräfte und Momente erzeugt werden, sich in gewissen Grenzen halten. Damit wird einmal die mechanische Beanspruchung des Motors selbst reduziert und dessen Lebensdauer erhöht. Darüber hinaus können vom Motor erzeugte Schwingungen und Momente von Motoren in Kraftwerken und Schiffen sehr störend sein. Wesentliche Störgrössen, sind:
der Massenausgleich, d.h. die freien, äusseren und inneren Kräfte und Momente, die von den oszillierenden und rotierenden Massen des Motors herrühren. Der Massenausgleich, der bei einem Motor ungenügend ist, führt zu unakzeptablen Schwingungen um die Querachse und um die Hochachse des Motors, welche dann wiederum zu unakzeptablen Schwingungen im Gebäude oder im Schiff führen.
- Querkräfte und Quermomente, d.h. die Kräfte und Momente in Querrichtung (bzw. um die Hochachse), die durch die am Kreuzkopf in Querrichtung wirkenden Gas- und Massenkräfte erzeugt werden; Querkräfte und Quermomente führen zu Schwingungen des Motors um seine Längsachse und zu Torsionsschwingungen des Motorblocks zwischen den beiden Enden, vorne und hinten.
- Torsionsschwingungen in der Kurbelwelle bzw. in der Kurbelwelle und in den damit gekoppelten Wellen, welche durch die an der Kurbelwelle angreifenden harmonischen tangentialen Gas- und Massenkräfte erzeugt werden; Torsionsschwingungen werden im wesentlichen an den Kröpfungen der Kurbelwelle angeregt und führen zu Drehschwingungen der Kurbelwelle und der gesamten Wellenleitung und können unerlaubte Torsionsschwingungen und Torsionsspannungen im Antriebs- Abtriebswellensystem verursachen.
- Axialschwingungen der Kurbelwelle, bzw. in den damit gekoppelten Wellen, welche durch die an den Kurbeln der Kurbelwelle wirkenden harmonischen, radialen und tangentialen Gas- und Massenkräfte erzeugt werden. Diese können bei ungünstiger Zündfolge zu unerlaubten Axialschwingungen in der Kurbelwelle und damit zu störenden Schwingungen des Motors im Gebäude oder Schiff führen.

Dynamische Keäfte in den Hauptlagern, welche durch die Überlagerung der Gas- und Massenkräfte entstehen, sind durch Torsions- und Axialschwingungen beeinflusst. Zu hohe Hauptlagerkräfte können zu Lagerschäden führen.

In der Praxis geht es nun darum, Dieselmotoren so auszulegen, dass zwischen den wichtigsten Störquellen und Ursachen für Kräfte, Schwingungen und Momente ein günstiger Kompromiss gefunden wird.

Den Störungen der beschriebenen Art verhindernden konstruktiven Massnahmen sind allein schon aus Kostengründen Grenzen gesetzt. Als eine zusätzliche Massnahme erweist sich die Wahl der optimalen Zündfolge des Motors als eine weitere Massnahme zur Verbesserung des Schwingungsverhaltens eines Motors.

Erfindungsgemäss ist eine Hubkolbenbrennkraftmaschine nach der Erfindung durch die Merkmale im Kennzeichen des unabhängigen Anspruchs 1 gekennzeichnet. Im Zusammenhang mit der vorliegenden Schrift kann eine Gruppe von Zylindern einen einzigen, zwei oder drei Zylinder umfassen. Die abhängigen Ansprüche beziehen sich auf besonders vorteilhafte Ausführungsformen der Erfindung. Die geschickte Auswahl der Zündfolge der Zylinder bietet vielerlei Möglichkeiten, mit geringem Aufwand wesentlich zu einem verbesserten Lauf des Motors beizutragen. Je nach z.B. dem Verwendungszweck des Motors kann zwischen den wesentlichen Störparametern des Motors ein Optimum gefunden werden, bei dem bestimmte Störparameter mehr oder weniger stark kompensiert werden.

Sinnvolle Anforderungen an einen Zweitakt-Dieselmotor mit vierzehn Zylindern nach der Erfindung könnten beispielsweise wiefolgt lauten: Massenausgleich, d.h. äussere Massenkräfte und Momente wenigstens gleich gut oder besser als bei einem Reihen-Zweitakt-Dieselmotor mit neun Zylindern der gleichen Bauart und Baugrösse kompensieren; Querkräfte und Quermomente der dritten bis achten Ordnung gleich oder kleiner als bei einem Reihen-Zweitakt-Dieselmotor mit zwölf Zylindern der gleichen Bauart und Baugrösse wählen; interne Massenmomente kleiner oder wenigstens gleich niedrig wie bei einem Motor mit zwölf Zylindern wählen; Torsionsschwingungen so gering, dass der Motor wenn möglich ohne zusätzliche Torsions-Dämpfungsvorrichtung betrieben werden kann; Axialschwingungen mit geringer Amplitude, d.h. von weniger als einem Millimeter bis etwa zwei Millimeter am freien Ende und darüber hinaus so, dass das die Kräfte auf das Drucklager auf der Abtriebsseite des Motors begrenzt sind. Je nach Präferenz oder Anwendung kann vom Motorenbauer der einen oder anderen Zündfolge der Zylinder der Vorzug gegeben werden.

Bei einem Zweitakt-Dieselmotor mit vierzehn Zylindern nach der Erfindung ergeben sich theoretisch über 6 Milliarden mögliche Zündfolgen, wenn man annimmt, dass die Kröpfungen der Kurbelwelle gleichmässig über die 360° verteilt angeordnet sind. Beim Weglassen aller Symmetrien bleiben immer noch Milliarden von mögliche Zündfolgen übrig. Darüber hinaus ergibt sich noch eine unendliche Menge von winkelmässig verschieden Anordnungen der Kröpfungen, wenn diese nicht gleichmässig sein sollen.

Generell ist zu beachten, dass bei der Numerierung der Zylinder in einer Zündfolge die Reihenfolge der Zylinder immer in der Gegendrehrichtung numeriert wird, d.h. bei einem im Uhrzeigersinn drehenden Motor erfolgt die Numerierung, bzw. Aufzählung der Zylinder im Gegenuhrzeigersinn und umgekehrt wird bei einem in Gegenuhrzeigersinn drehenden Motor im Uhrzeigersinn numeriert bzw. aufgezählt.

In den Fig. 1 bis Fig. 44 sind die Kurbelsterne besonders vorteilhafter Zündfolgen nach der Erfindung schematisch dargestellt. Die Figuren mit ungerader Nummer (also Fig. 1, Fig. 3, u.s.w.... bis Fig. 43) beziehen sich auf Motoren wie z.B. Zweitakt-Dieselmotoren mit vierzehn Zylindern, bei denen die Zylinder aufeinanderfolgend numeriert sind und der mit 1 bezeichnete Zylinder sich auf der Abtriebsseite befindet.

Die Figuren mit gerader Nummer (also Fig. 2, Fig. 4, u.s.w..... bis Fig. 44) beziehen sich auf Motoren wie z.B. Zweitakt-Dieselmotoren mit vierzehn Zylindern, bei denen die Zylinder aufeinanderfolgend numeriert sind und der mit 1 bezeichnete Zylinder sich auf der der Abtriebsseite gegenüberliegenden Seite befindet.

Die Hubkolbenbrennkraftmaschine, die selbstzündend oder fremdzündend sein kann weist vierzehn Zylinder auf, die in Reihe angeordnet sind. Die Zündfolge der Zylinder eins bis sieben, erfolgt in Gruppen von einem Zylinder, und/oder zwei Zylindern und/oder drei Zylindern aufeinander folgend, oder miteinander, oder teilweise miteinander und teilweise aufeinander folgend. Die Numerierung der Zylinder beginnt aufeinanderfolgend am einen der beiden Ende der Zylinderreihe des Motors.

## Patentansprüche

1. Zweitakt-Hubkobenbrennkraftmaschine, insbesondere langsamlaufender Zweitakt-Dieselmotor **gekennzeichnet durch** vierzehn Zylinder, die in Reihe angeordnet sind, die alle als Zylinder eines selbstzündenden Dieselmotors ausgebildet sind, und weiter die Kurbelwelle des Motors so ausgebildet ist, dass die Zündfolge der Zylinder eins bis sieben, einzeln und/oder in Gruppen von zwei Zylindern und/oder in Gruppen von drei Zylindern aufeinander folgend zünden und dazwischen ein einzelner Zylinder zündet und/oder Gruppen von zwei Zylindern und/oder drei zylindern von der Zylinder acht bis vierzehn aufeinander folgend zünden, wobei mit der Numerierung der Zylinder aufeinanderfolgend an einen der beiden Enden der Zylinderreihe des Motors begonnen wird.

2. Zweitakt-Hubkolbenbrennkraftmaschine nach Anspruch 1, bei welcher, wenn die Zylinder aufeinanderfolgend, von der Abtriebsseite her numeriert sind, die Zündfolge der vierzehn Zylinder, von der Abtriebseite her im Gegenuhrzeigersinn betrachtet, eine der folgenden ist:
1/9/13/8/4/3/11/12/7/2/5/14/10/6 (Fig. 1) oder
1/6/10/14/5/2/7/12/11/3/4/8/13/9 (Fig. 3) oder
1/9/13/8/5/2/11/12/7/3/4/14/10/6 (Fig. 5) oder
1/6/10/14/4/3/7/12/11/2/5/8/13/9 (Fig. 7) oder
1/6/10/14/4/3/7/11/12/2/5/8/13/9 (Fig. 9) oder
1/9/13/8/5/2/12/11/7/3/4/14/10/6 (Fig. 11) oder
1/5/9/14/6/2/7/10/13/4/3/8/11/12 (Fig. 13) oder
1/12/11/8/3/4/13/10/7/2/6/14/9/5 (Fig. 15) oder
1/6/10/14/3/4/7/12/11/2/5/8/13/9 (Fig. 17) oder
1/9/13/8/5/2/11/12/7/4/3/14/10/6 (Fig. 19) oder
1/5/9/14/6/2/7/10/13/4/3/8/11/12 (Fig. 21) oder
1/12/11/8/3/4/13/10/7/2/6/14/9/5 (Fig. 23) oder
1/6/13/11/4/3/7/14/9/2/5/10/12/8 (Fig. 25) oder
1/8/12/10/5/2/9/14/7/3/4/11/13/6 (Fig. 27) oder
1/6/12/11/5/3/7/14/9/2/4/13/8/10 (Fig.29) oder
1/10/8/13/4/2/9/14/7/3/5/11/12/6 (Fig. 31) oder
1/6/12/11/5/3/7/14/9/2/4/13/8/10 (Fig.33) oder
1/10/8/13/4/2/9/14/7/3/5/11/12/6 (Fig. 35) oder
1/6/13/11/2/7/5/14/9/3/4/10/12/8 (Fig. 37) oder
1/8/12/10/4/3/9/14/5/7/2/11/13/6 (Fig. 39) oder
1/6/12/10/7/3/5/14/11/2/4/9/13/8 (Fig. 41) oder
1/8/13/9/4/2/11/14/5/3/7/10/12/6 (Fig. 43)
oder,
wenn die Zylinder aufeinanderfolgend, von der Abtriebsseite gegenüberliegenden Seite her numeriert sind und die Zündfolge der, vierzehn Zylinder von der Abtriebsseite her betrachtet im Gegenuhrzeigersinn eine der folgenden ist:
1/5/9/14/6/2/7/11/12/4/3/8/13/10 (Fig. 2) oder
1/10/13/8/3/4/12/11/7/2/6/14/9/5 (Fig. 4) oder
1/5/9/14/6/2/7/10/13/4/3/8/12/11 (Fig.6) oder
1/11/12/8/3/4/13/10/7/2/6/14/9/5 (Fig. 8) oder
1/11/12/8/4/3/13/10/7/2/6/14/9/5 (Fig. 10) oder
1/5/9/14/6/2/7/10/13/3/4/8/12/11 (Fig. 12) oder
1/9/13/8/5/2/11/12/7/4/3/14/10/6 (Fig. 14) oder
1/6/10/14/3/4/7/12/11/2/5/8/13/9 (Fig. 16) oder
1/12/11/8/3/4/13/10/7/2/6/14/9/5 (Fig. 18) oder
1/5/9/14/6/2/7/10/13/4/3/8/11/12 (Fig.20) oder
1/9/13/8/5/2/11/12/7/4/3/14/10/6 (Fig. 22) oder
1/6/10/14/3/4/7/12/11/2/5/8/13/9 (Fig. 24) oder
1/6/13/10/5/3/7/14/9/2/4/11/12/8 (Fig. 26) oder
1/8/12/11/4/2/9/14/7/3/5/10/13/6 (Fig. 28) oder
1/6/13/11/2/7/5/14/9/3/4/10/12/8 (Fig. 30) oder
1/8/12/10/4/3/9/14/5/7/2/11/13/6 (Fig. 32) oder
1/6/13/11/2/7/5/14/9/3/4/10/12/8 (Fig. 34) oder
1/8/12/10/4/3/9/14/5/7/2/11/13/6 (Fig. 36) oder
1/6/12/11/5/3/7/14/9/2/4/13/8/10 (Fig. 38) oder
1/10/8/13/4/2/9/14/7/3/5/11/12/6 (Fig.40) oder
1/4/13/11/6/2/7/14/9/3/5/8/12/10 (Fig.42) oder
1/10/12/8/5/3/9/14/7/2/6/11/13/4 (Fig.44)

3. Zweitakt-Hubkolbenbrennkraftmaschine nach Anspruch 1 oder 2, bei welcher die Drehwinkeldifferenz der Kröpfung der Kurbelwelle für nacheinander zündende Zylinder wenigstens angenähert 360°/14 beträgt.

4. Zweitakt-Hubkolbenbrennkraftmaschine nach Anspruch 1 oder 2, bei welcher die Drehwinkeldifferenz der Kröpfung der Kurbelwelle für aufeinanderfolgend zündende Zylinder im Bereich von 0° bis 2 x 360°/14 liegt.

## Claims

1. Two-stroke reciprocating piston combustion engine, in particular a slow running two-stroke diesel engine, **characterised by** fourteen cylinders which are arranged in series and wherein, furthermore, the crankshaft of the engine is so designed that the firing sequence of the cylinders one to seven fire alone and/or in groups of two cylinders and/or in groups of three cylinders following one another, and where in between these groups of cylinders selected from the cylinders numbered one to seven, one single cylinder and/or to cylinders and/or cylinders of the cylinders numbered eight to fourteen are firing, the numbering of the cylinders starting in sequence at one of the two ends of the cylinder row of the engine.

2. Two-stroke reciprocating piston combustion engine in accordance with claim 1 in which, when the cylinders are numbered in sequence starting from the output drive side, the firing sequence of the fourteen cylinders from the output drive side is one of the following when considered from output drive side in the counter-clockwise sense:
1/9/13/8/4/3/11/12/7/2/5/14/10/6 (Fig. 1) or
1/6/10/14/5/2/7/12/11/3/4/8/13/9 (Fig. 3) or
1/9/13/8/5/2/11/12/7/3/4/14/10/6 (Fig. 5) or
1/6/10/14/4/3/7/12/11/2/5/8/13/9 (Fig. 7) or
1/6/10/14/4/3/7/11/12/2/5/8/13/9 (Fig. 9) or
1/9/13/8/5/2/12/11/7/3/4/14/10/6 (Fig. 11) or
1/5/9/14/6/2/7/10/13/4/3/8/11/12 (Fig. 13) or
1/12/11/8/3/4/13/10/7/2/6/14/9/5 (Fig. 15) or
1/6/10/14/3/4/7/12/11/2/5/8/13/9 (Fig. 17) or
1/9/13/8/5/2/11/12/7/4/3/14/10/6 (Fig. 19) or
115/9/14/6/2/7/10/13/4/3/8/11/12 (Fig. 21) or
1/12/11/8/3/4/13/10/7/2/6/14/9/5 (Fig. 23) or
1/6/13/11/4/3/7/14/9/2/5/10/12/8 (Fig. 25) or
1/8/12/10/5/2/9/14/7/3/4/11/13/6 (Fig. 27) or
1/6/12/11/5/3/7/14/9/2/4/13/8/10 (Fig. 29) or
1/10/8/13/4/2/9/14/7/3/5/11/12/6 (Fig. 31) or
1/6/12/11/5/3/7/14/9/2/4/13/8/10 (Fig. 33) or
1/10/8/13/4/2/9/14/7/3/5/11/12/6 (Fig. 35) or
1/6/13/11/2/7/5/14/9/3/4/10/12/8 (Fig. 37) or
1/8/12/10/4/3/9/14/5/7/2/11/13/6 (Fig. 39) or
1/6/12/10/7/3/5/14/11/2/4/9/13/8 (Fig. 41) or
1/8/13/9/4/2/11/14/5/3/7/10/12/6 (Fig. 43)
or, when the cylinders are numbered in sequence from the side opposite to the output drive side and the firing sequence of the fourteen cylinders when considered from the output drive side in the counter-clockwise sense, is one of the following:
1/5/9/14/6/2/7/11/12/4/3/8/13/10 (Fig. 2) or
1/10/13/8/3/4/12/11/7/2/6/14/9/5 (Fig. 4) or
1/5/9/14/6/2/7/10/13/4/3/8/12/11 (Fig. 6) or
1/11/12/8/3/4/13/10/7/2/6/14/9/5 (Fig. 8) or
1/11/12/8/4/3/13/10/7/2/6/14/9/5 (Fig. 10) or
1/5/9/14/6/2/7/10/13/3/4/8/12/11 (Fig. 12) or
1/9/13/8/5/2/11/12/7/4/3/14/10/6 (Fig. 14) or
1/6/10/14/3/4/7/12/11/2/5/8/13/9 (Fig. 16) or
1/12/11/8/3/4/13/10/7/2/6/14/9/5 (Fig. 18) or
1/5/9/14/6/2/7/10/13/4/3/8/11/12 (Fig. 20) or
1/9/13/8/5/2/11/12/7/4/3/14/10/6 (Fig. 22) or
1/6/10/14/3/4/7/12/11/2/5/8/13/9 (Fig. 24) or
1/6/13/10/5/3/7/14/9/2/4/11/12/8 (Fig. 26) or
1/8/12/11/4/2/9/14/7/3/5/10/13/6 (Fig. 28) or
1/6/13/11/2/7/5/14/9/3/4/10/12/8 (Fig. 30) or
1/8/12/10/4/3/9/14/5/7/2/11/13/6 (Fig. 32) or
1/6/13/11/2/7/5/14/9/3/4/10/12/8 (Fig. 34) or
1/8/12/10/4/3/9/14/5/7/2/11/13/6 (Fig. 36) or
1/6/12/11/5/3/7/14/9/2/4/13/8/10 (Fig. 38) or
1/10/8/13/4/2/9/14/7/3/5/11/12/6 (Fig. 40) or
1/4/13/11/6/2/7/14/9/3/5/8/12/10 (Fig. 42) or
1/10/12/8/5/3/9/14/7/2/6/11/13/4 (Fig. 44)

3. Two-stroke reciprocating piston combustion engine in accordance with claim 1 or claim 2, in which the difference in the angle of rotation of the throws of the crankshaft for cylinders which fire after one another amounts to at least approximately 360°/14.

4. Two-stroke reciprocating piston combustion engine in accordance with claim 1 or claim 2, in which the difference in the angle of rotation of the throws of the crankshaft for cylinders which fire after one another lies in the range from 0° to 2 x 360°/14.

## Revendications

1. Moteur à combustion interne à pistons à deux temps, en particulier moteur Diesel à deux temps tournant lentement, **caractérisé par** quatorze cylindres qui sont disposés en une rangée, qui sont réalisés tous comme cylindre d'un moteur Diesel à auto-allumage, et en outre le vilebrequin du moteur est réalisé de façon que les cylindres un à sept s'allument individuellement et/ou en groupes de deux cylindres et/ou en groupes de trois cylindres successivement, et entre ceux-ci un cylindre individuel s'allume et/ou des groupes de deux cylindres et/ou de trois cylindres des cylindres huit à quatorze s'allument successivement, où la numérotation des cylindres commence successivement à l'une des deux extrémités de la rangée de cylindres du moteur.

2. Moteur à combustion interne à pistons à deux temps selon la revendication 1, dans lequel, lorsque les cylindres sont numérotés successivement depuis le côté mené, l'ordre d'allumage des quatorze cylindres, observé depuis le côté mené dans le sens inverse des aiguilles d'une montre, est l'un des suivants :
1/9/13/8/4/3/11/12/7/2/5/14/10/6 (Fig. 1) ou
1/6/10/1415/2/7/12/11/3/4/8113/9 (Fig. 3) ou
1/9/13/8/5/2/11/12/7/3/4/14/10/6 (Fig. 5) ou
1/6/10/14/4/3/7/12/11/2/5/8/13/9 (Fig, 7) ou
1/6/10/14/4/3/7/11/12/2/5/8/13/9 (Fig. 9) ou
1/9/13/8/5/2/12/11/7/3/4/14/10/6 (Fig.11) ou
1/5/9/14/6/2/7/10/13/4/3/8/11/12 (Fig.13) ou
1/12/11/8/3/4/13/10/7/2/6/14/9/5 (Fig 15) ou
1/6/10/14/3/4/7/12/11/2/5/8/13/9 (Fig.17) ou
1/9/13/8/5/2/11/12/7/4/3/14/10/6 (Fig.19) ou
1/5/9/14/6/2/7/10/13/4/3/8/11/12 (Fig.21) ou
1/12/11/8/3/4/13/10/7/2/6/14/9/5 (Fig.23) ou
1/6/13/11/4/3/7/14/9/2/5/10/12/8 (Fig.25) ou
1/8/12/10/5/2/9/14/7/3/4/11/13/6 (Fig.27) ou
1/6/12/11/5/3/7/14/9/2/4/13/8/10 (Fig.29) ou
1/10/8/13/4/2/9/14/7/3/5/11/12/6 (Fig.31) ou
1/6/12/11/5/3/7/14/9/2/4/13/8/10 (Fig.33) ou
1/10/8/13/4/2/9/14/7/3/5/11/12/6 (Fig.35) ou
1/6/13/11/2/7/5/14/9/3/4/10/12/8 (Fig.37) ou
1/8/12/10/4/3/9/14/5/7/2/11/13/6 (Fig.39) Ou
1/6/12/10/7/3/5/14/11/2/4/9/13/8 (Fig.41) Ou
1/8/13/9/4/2/11/14/5/3/7/10/12/6 (Fig.43)
ou bien
lorsque les cylindres sont numérotés successivement, depuis le côté opposé au côté mené, l'ordre d'allumage des quatorze cylindres, observé depuis le côté mené, dans le sens inverse des aiguilles d'une montre, est l'un des suivants :
1/5/9/14/6/2/7/11/12/4/3/8/13/10 (Fig. 2) ou
1/10/13/8/3/4/12/11/7/2/6/14/9/5 (Fig. 4) ou
1/5/9/14/6/2/7/10/13/4/3/8/12/11 (Fig. 6) ou
1/11/12/8/3/4/13/10/7/2/6/14/9/5 (Fig. 8) ou
1/11/12/8/4/3/13/10/7/2/6/14/9/5 (Fig. 10) ou
1/5/9/14/6/2/7/10/13/3/4/8/12/11 (Fig. 12) ou
1/9/13/8/5/2/11/12/7/4/3/14/10/6 (Fig. 14) Ou
1/6/10/14/3/4/7/12/11/2/5/8/13/9 (Fig. 16) ou
1/12/11/8/3/4/13/10/7/2/6/14/9/5 (Fig. 18) ou
1/5/9/14/6/2/7/10/13/4/3/8/11/12 (Fig. 20) ou
1/9/13/8/5/2/11/12/7/4/3/14/10/6 (Fig. 22) ou
1/6/10/14/3/4/7/12/11/2/5/8/13/9 (Fig. 24) ou
1/6/13/10/5/3/7/14/9/2/4/11/12/8 (Fig. 26) ou
1/8/12/11/4/2/9/14/7/3/5/10/13/6 (Fig. 28) ou
1/6/13/11/2/7/5/14/9/3/4/10/12/8 (Fig. 30) ou
1/8/12/10/4/3/9/14/5/7/2/11/13/6 (Fig. 32) ou
1/6/13/11/2/7/5/14/9/3/4/10/12/8 (Fig. 34) ou
1/8/12/10/4/3/9/14/5/7/2/11/13/6 (Fig. 36) ou
1/6/12/11/5/3/7/14/9/2/4/13/8/10 (Fig. 38) ou
1/10/8/13/4/2/9/14/7/3/5/11/12/6 (Fig. 40) ou
1/4/13/11/6/2/7/14/9/3/5/8/12/10 (Fig. 42) ou
1/10/12/8/5/3/9/14/7/2/6/11/13/4 (Fig. 44)

3. Moteur à combustion interne à pistons à deux temps selon la revendication 1 ou 2, dans lequel la différence de l'angle de rotation du coude du vilebrequin pour des cylindres s'allumant successivement est au moins approximativement de 360°/14.

4. Moteur à combustion interne à pistons à deux temps selon la revendication 1 ou 2, dans lequel la différence de l'angle de rotation du coude du vilebrequin pour des cylindres s'allumant successivement se situe dans la plage de 0° à 2 x 360°/14.
